# EUROPÄISCHE PATENTSCHRIFT

(11) **EP 0 566 870 B1**
(45) Veröffentlichungstag und Bekanntmachung des Hinweises auf die Patenterteilung: **01.05.1996**
(21) Anmeldenummer: 93104416.8
(22) Anmeldetag: 18.03.1993
(51) Int. Cl.: B65B 5/02

(54) **Vorrichtung zum Abpacken von gruppierten Einzelpackungen, insbesondere vorverpackten Lebensmittelprodukten, wie Butter, Margarine oder dgl. in einen Umkarton oder dgl.**
Device for packaging groups in separate packages, especially for pre-packed food products, like butter, margarine or similar in a carton or similar
Dispositif pour emballer des emballages unitaires groupés, spécialement pour produits alimentaires préemballés tels que du beurre, de la margarine ou similaires, dans un carton ou similaire

(30) Priorität: 24.04.1992 DE 4213555
(43) Veröffentlichungstag der Anmeldung: 27.10.1993
(73) Patentinhaber: Benz & Hilgers GmbH, D-41468 Neuss (DE)
(72) Erfinder: Fischer, Georg, W-5620 Velbert (DE); Glätzer, Edgar, W-4100 Duisburg 1 (DE)
(74) Vertreter: Pfeiffer, Helmut, Dipl.-Ing.

(56) Entgegenhaltungen:
- EP-A- 0 392 478
- GB-A- 615 100
- US-A- 3 086 337

## Beschreibung

Die Erfindung bezieht sich auf eine Vorrichtung zum Abpacken von gruppierten Einzelpackungen, insbesondere vorverpackten Lebensmittelprodukten, wie Butter, Margarine oder dgl. in einen Umkarton oder dgl., mit einer Zuführ- und Sammeleinrichtung für die Einzelpackungen, einer Zuführ- sowie Falt- und Niederhaltereinrichtung für Packmittel-Zuschnitte, insbesondere Kartonzuschnitte zum Umschließen der Einzelpackungen durch den Umkarton oder dgl. sowie einem mit der Zuführeinrichtung für die Einzelpackungen und der Zuführeinrichtung für die Packmittel-Zuschnitte zusammenwirkenden, um eine im wesentlichen vertikale Achse schrittweise drehbar gelagerten Drehteller, der zur Aufnahme von Einzelpackungsgruppen und der diese allseitig umschließenden Packmittel-Zuschnitte im Umfangsbereich Aufnahmeeinrichtungen aufweist.

Eine Abpackvorrichtung der vorgenannten Art geht aus der EP-A-0 392 478 hervor. Bei dieser bekannten Abpackvorrichtung sind unmittelbar im Umfangsbereich des Drehtellers Vorratsmagazine für die Packmittelzuschnitte angeordnet. In Verbindung mit im wesentlichen vertikal arbeitenden Bandförderern können die Verpackungszuschnitte einzeln den Aufnahmeeinrichtungen des Drehtellers zugeführt werden. Diese Aufnahmeeinrichtungen sind im wesentlichen als zum Zentrum des Drehtellers offene Rahmen ausgebildet. In den selektiv ansteuerbaren Vorratsmagazinen befinden sich verschiedene Kartonzuschnitte, wie beispielsweise Seitenteile, Bodenteil, Deckelteil und gegebenenfalls ein Zwischenwandteil, um daraus eine vollständige Verpackung für die zugeführten Einzelpackungsgruppen zu bilden. Separat zum Drehte/er ist eine Gruppierungsstation angeordnet, in der die Einzelpackungen zu einer Packungsgruppe zusammengefaßt werden. Die gruppierten Einzelpackungen werden mit Hilfe eines Zuführstempels in die an der Außenseite offenen Aufnahmeeinrichtungen des Drehtellers geschoben, in der vorher in einer anderen Drehlage des Drehtellers die Verpackungszuschnitte in Form der Seitenteile und des Bodenteils eingelegt worden sind. Nach weiterem Verdrehen des Drehtellers wird der Deckelteil eingelegt, worauf schließlich an einer weiteren Drehstelle des Drehtellers der gebildete Umkarton mit den darin eingelegten Einzelpackungen aus dem Drehteller ausgeschoben werden kann.

Die bekannte Abpackvorrichtung ist recht aufwendig, da nicht nur die Einzelpackungen in einer vom Drehteller separaten Gruppierungsstation zu einer Einzelpackungsgruppe zusammengefaßt und dann über Führungs- und Transportelemente zum Drehteller transportiert werden müssen, sondern auch dadurch, daß der Umkarton aus einzelnen Kartonelementen erstellt wird, die innerhalb der Aufnahmeeinrichtungen des Drehtellers, beispielsweise durch Kleben oder dergleichen, zusammengefügt werden müssen. Beim Transport der Einzelpackungen zum Drehteller besteht die Gefahr, daß die Packungen verrutschen oder sich verklemmen, so daß eine einwandfreie Einbringung in den Umkarton nicht immer gewährleistet ist. Durch das Zusammenfügen des Umkartons aus mehreren Kartonteilen mit dem erforderlichen Klebstoffauftrag zum Zusammenhalten der Kartonteile besteht ferner die Gefahr, daß die Klebeflächen nicht lange genug abbinden können, so daß der Umkarton und damit die Einzelpackungsgruppen nicht mehr ordnungsgemäß gehalten werden. Dies kann unter Umständen zu erheblichen Funktionsstörungen der Abpackvorrichtung führen.

Der Erfindung liegt die Aufgabe zugrunde, eine zum Abpacken von gruppierten Einzelpackungen, insbesondere vorverpackten Lebensmittelprodukten, wie Butter, Margarine oder dgl. in einen Umkarton oder dgl. geeignete Vorrichtung zu schaffen, die auch bei vergleichsweise hohen Arbeitstakten ein einwandfreies Einbringen der gruppierten Einzelpackungen in den Umkarton oder dgl. gewährleistet, der zugleich durch eine stabile Ausbildung einen sicheren Abtransport der Packungsgruppen gewährleistet.

Diese Aufgabe wird erfindungsgemäß dadurch gelöst, daß die Aufnahmeeinrichtungen im Drehteller von bis auf eine oben liegende Einfüllöffnung geschlossenen Kammern gebildet sind, die durch Verdrehen des Drehtellers jeweils in Ausrichtung mit oberhalb des Drehtellers gelegenen Falt- und Niederhalterelementen der Falt- und Niederhaltereinrichtung für die Packmittel-Zuschnitte bringbar sind und die durch eine stufenweise Höhenverstellung des Drehtellers einschließlich der Falteinrichtung zwecks Lagenbildung der Einzelpackungsgruppen in unterschiedlich hoch gelegene Aufnahmepositionen verstellbar sind.

Mit den Mitteln nach der Erfindung kommt man zu einer Abpackvorrichtung, mittels der sich gruppierte Einzelpackungen, insbesondere vorverpackte Lebensmittelprodukte, wie Butter, Margarine oder dgl., also Produkte die einer sehr schonenden Behandlung bedürfen, sicher in einen Umkarton oder dgl. abpacken lassen. Dazu trägt bei, daß die Gruppenbildung unmittelbar im Bereich der Faltstation stattfindet, d. h. der Packmittel- bzw. der Kartonzuschnitt wird unmittelbar dort aufgefaltet, wo die Lagenbildung entsteht, also innerhalb der Kammern des Drehtellers. Durch diese Art des Aufrichtens und der Bildung des Umkartons dienen die von vornherein zusammenhängenden Kartonwände von Anfang an zur Führung und lagegerechten Haltung der Einzelpackungen bei. Am Ende eines Verpackungsvorgangs erhält man somit auch bei einer mehrfachen Lagenbildung einen relativ stabilen Umkarton, wodurch auch der Abtransport der Einzelpackungsgruppen in bestmöglicher Weise sichergestellt ist.

Um die Bauweise so kompakt wie möglich zu halten, erfolgt der Zutransport der Einzelpackungen durch die Zuführeinrichtung in bezug auf den Drehteller in etwa sekantenartig. Außerdem sind die Falt- und Niederhalterelemente der Falt- und Niederhaltereinrichtung für die Packmittel-Zuschnitte in etwa auf einer im wesentlichen parallel zur Zutransport liegenden Mittellinie des Drehtisches angeordnet, wobei schließlich für die Übergabe jeder Einzelpackungsgruppe von der im Bereich des Drehtellers durch einen Anschlag begrenzten Sammelstelle zu der Falt- und Niederhaltereinrichtung ein quer verstellbarer Einschieber vorgesehen ist. Vorzugsweise im Bereich des Einschiebers ist ein separat angetriebener Haupt-Einfalter zum Umlegen des einen Randbereichs des Packmittel-Zuschnitts vorgesehen, während für das Umlegen von an den Längsseiten vorgesehener Laschen des Packmittelzuschnittes separate Seitenfalter vorgesehen sind, die beispielsweise parallelogrammartig aufgehängt sein können und dadurch rasch in eine die Lagenbildung nicht behindernde, zurückgezogene Stellung gebracht werden können. Außerdem kann je nach Ausbildung der Einzelpackungen im Bereich des Einschiebers ein zusätzliches Lagenblech angeordnet sein, auf dem die nachfolgenden Lagen der Einzelpackungen abgelegt werden können.

Um die Übernahme der gruppierten Einzelpackungen von der Sammelstelle im Drehtisch in den Bereich der Falt- und Niederhaltereinrichtung zu verbessern, weisen die Falt- und Niederhalterelemente der Falt- und Niederhaltereinrichtung vorzugsweise einen schachtförmigen Faltkasten, einen im Querschnitt im wesentlichen U-förmigen Faltstempel und einen von einer Zylinder-Kolben-Einheit beaufschlagten Niederhalterstempel mit daran befestigter Niederhalterplatte auf.

Als besonders vorteilhaft hat es sich herausgestellt, wenn die Bodenseiten der im Drehteller angeordneten Kammern durch eine höhenverstellbare Tischplatte begrenzbar sind, die auf ihrer dem Faltschacht im wesentlichen diametral gegenüberliegenden Seite eine Aushebeöffnung aufweist. Auf diese Weise ist es möglich, im Bereich der Falteinrichtung eine Unterstützungseinrichtung und im Bereich der Aushebeöffnung eine Aushebeeinrichtung anzuordnen, mit deren Hilfe im Bereich der Unterstützungseinrichtung der dort über dem Faltschacht liegenden Packmittelzuschnitt unterstützt wird, wenn das Gewicht der darüber liegenden Einzelpackungen zu schwer werden sollte, andererseits kann mit Hilfe der Aushebevorrichtung, die zweckmäßigerweise aus einem bis gegebenenfalls an einen Elevator verfahrbaren Stempel besteht, die in den Umkarton eingepackten Einzelpackungen in den Elevator gebracht werden, von wo aus sie dann mittels eines einfachen Seitenschiebers auf den Abtransport gebracht werden können. Der Abtransport kann vorzugsweise eine Fortsetzung des Zutransportes sein. Auf diese Weise wird gleichfalls eine Vereinfachung der Maschine erreicht.

Dazu trägt auch bei, wenn die Abstützeinrichtung und die Aushebeeinrichtung über ein gemeinsames Brückenteil miteinander verbunden sind, das beispielsweise an einer parallel zur Lagerachse des Drehtellers angeordneten und unabhängig höhenverstellbar angetriebenen Achsstange gelagert ist.

Schließlich ist für die kompakte Bauweise der Maschine auch noch von besonderem Vorteil, daß im wesentlichen unmittelbar seitlich neben dem Zutransportband ein einen Stapel von Karton-Zuschnitten aufnehmendes Vorratsmagazin angeordnet ist, aus dem dann unter Zwischenschaltung einer Kartonvorzugseinrichtung und einem Beleimungsgerät und ggf. einer Kodiereinrichtung die Kartonzuschnitte sehr rasch dem Faltschacht zugeführt werden können.

Diese Parallelanordnung hat schließlich auch noch den Vorteil, daß im Bedarfsfall unmittelbar seitlich neben dem Abtransport ein Zusatzvorratsmagazin für unterschiedlich ausgebildete Kartonzuschnitte angebracht werden kann, von dem aus dann entsprechend angepaßte Zuschnitte dem Faltschacht der Falteinrichtung zugeführt werden können. In diesem Fall kann beispielsweise der Faltschacht als Doppelschacht ausgebildet sein. Hierdurch läßt sich die Leistung der Vorrichtung zusätzlich erhöhen.

Ein bevorzugtes Ausführungsbeispiel der Erfindung ist in der Zeichnung dargestellt und wird im folgenden näher beschrieben. Es zeigen:
- Fig. 1: Eine Vorderansicht, teilweise im Schnitt einer erfindungsgemäß ausgebildeten Abpackvorrichtung,
- Fig. 2: die zugehörige Aufsicht und
- Fig. 3: eine Ausführungsvariante in schematischer Darstellung.

Eine Vorrichtung zum Abpacken von gruppierten Einzelpackungen, insbesondere vorverpackten Lebensmittelprodukten, wie Butter, Margarine oder dgl. in Umkartons oder dgl. weist eine Zuführeinrichtung 1 in Form mindestens eines Zutransportbandes 2 auf, das sich über einen im wesentlichen um eine vertikale Achse 3 schrittweise verdrehbaren Drehteller 4 bis auf dessen gegenüberliegende Seite erstreckt und dort zum Abtransportband 5 wird. Wie aus Fig. 2 ersichtlich, können mehrere Transportbänder nebeneinander angeordnet sein, im vorliegenden Ausführungsbeispiel sind es zwei, so daß in diesem Fall zwei Reihen von Einzelpackungen 6 einer durch einen Anschlag 20 begrenzten Sammelstelle 7 des Drehtellers 4 zugeführt werden können. Im dargestellten Ausführungsbeispiel sind zweimal sechs, also zwölf Einzelpackungen zu einer Gruppe zusammengefaßt. Diese Packungsgruppe läßt sich mit Hilfe eines querverstellbaren Einschiebers 8 in den Bereich einer Falt- und Niederhaltereinrichtung 9 bringen. Diese Falt- und Niederhaltereinrichtung 9 weist, wie aus Fig. 1 hervorgeht, einen von einem Motor 11, vorzugsweise einem Servomotor, angetriebenen Faltstempel 12 auf, der vorzugsweise im Querschnitt U-förmig ausgebildet ist. Mit diesem Faltstempel arbeitet eine Niederhalterplatte 13 zusammen, die an einer Niederhalterstange 14 befestigt ist, die über eine Zylinder-Kolben-Einheit 15 beaufschlagbar ist. Unterhalb des Faltstempels 12 befindet sich ein Faltkasten 16, der zwecks Austausch vorzugsweise mehrteilig ausgebildet ist und über ein lösbares Riegelelement 17 (Fig. 2) miteinander verbunden ist. Mit dem Faltkasten 16 lassen sich im Drehteller 4 vorgesehene, nach oben hin offene Kammern 18 in eine ausgerichtete Stellung bringen. An ihrer Unterseite sind die Kammern 18 durch eine in ihrer Höhe verstellbare Tischplatte 19 abgeschlossen, welche im Bereich einer oberen Gestellplatte 21 der Vorrichtung liegt.

Der Drehteller 4, einschließlich der Tischplatte 19 sowie der Niederhalter-und Falteinrichtung 9 sind zwecks Lagenbildung der Einzelpackungen, bei der die jeweilige nachfolgende Packungslage auf einem im Bereich des Einschiebers 8 unterhalb des Zutransportbandes 2 angeordneten, in der Zeichnung nicht dargestellten Lagenblech vorübergehend abgelegt werden können, stufenweise in der Höhe verstellbar. Zu diesem Zweck ist die Lagerachse 3 des Drehtellers in ihrer Höhe verstellbar. Die Lagerachse 4 steht an ihrem unteren Ende über einen Schwenkhebel 22 mit einem vorzugsweise als Schneckenmotor ausgebildeten Antriebsmotor 23 in Verbindung. Zum Antrieb der Drehbewegung des Drehtellers sitzt auf der Lagerwelle 3 ein Zahnrad 24, das über ein weiteres Zahnrad 25 mit einem Getriebemotor 26 in Verbindung steht.

Unmittelbar seitlich neben dem Zutransportband 2 ist ein Vorratsmagazin 27 für Packmittel-Zuschnitte, vorzugsweise Kartonzuschnitte 28 vorgesehen, die in dem vorzugsweise schachtförmig ausgebildeten Vorratsmagazin stapelförmig gelagert sind. Zwischen dem Vorratsmagazin 27 und dem Drehteller 4 sind eine Kartonvorzugseinrichtung 29 sowie ein Beleimungsgerät 31 und ggf. eine Kodiereinrichtung 32 angeordnet. Zur Abnahme des jeweils untersten Packmittel-Zuschnitts aus dem Vorratsmagazin ist eine Saugeinrichtung 33 vorgesehen, die mit Hilfe eines geeigneten Antriebs 34 auch ermöglicht, den jeweils unteren Zuschnitt in den Bereich der von einem Motor 30 angetriebenen Kartonvorzugseinrichtung 29 zu bewegen. Dadurch lassen sich Kartonzuschnitte in den Bereich des Faltschachtes bzw. Faltkasten 16 bringen. Zum Umlegen von Laschen bzw. Randbereichen des Kartonzuschnitts ist einmal im Bereich des Einschiebers 8 ein Haupteinfalter 35 vorgesehen, der unabhängig vom Einschieber 8 durch einen Motor 10 angetrieben ist und im wesentlichen eine Horizontalbewegung vollführt. An den quer dazu verlaufenden Seitenwänden sind schließlich Seitenfalter 36, 37 vorgesehen, die jeweils über ein Parallelogrammgestänge 38, 39 aufgehängt sind. Zu ihrem Antrieb dient ein Antriebsmotor 41 und ein entsprechend ausgebildetes Gestänge 42.

Im Bereich des Faltkastens 16 ist eine von unten gegen den jeweils im Faltkasten befindlichen Packmittel-Zuschnitt zur Abstützung gelangende Abstützeinrichtung 43 angeordnet, die im wesentlichen aus einem Zapfen 44 besteht. Auf der gegenüberliegenden Seite befindet sich in der Tischplatte 19 eine Aushebeöffnung 45 und in diesem Bereich eine Aushebeeinrichtung 46, die im wesentlichen aus einem Stempel 47 mit einer Halteplatte 48 besteht. Die Halteplatte begrenzt den unteren Bereich eines ggf. vorgesehenen Elevators 49, in dem die Umkartons, insbesondere bei Kaltleimung, abbinden können. Von diesem Elevator 49 aus, werden, wie dies in Fig. 2 mit dem Pfeil 51 angedeutet ist, fertige Packungen auf das Abtransportband 5 verschoben.

Die Abstützeinrichtung 43 und die Aushebeeinrichtung 46 sind über ein Brückenteil 52 miteinander verbunden, das an einer parallel zur Lagerachse 3 des Drehtellers 4 verlaufenden und unabhängig höhenverstellbar angetriebenen Achsstange 53 befestigt ist. Zum Antrieb dieser Achsstange 53 dient ein Antriebsmotor 54.

In der in Fig. 3 dargestellten Ausführungsvariante ist zusätzlich zu dem Vorratsmagazin 27 im Bereich des Abführbandes 5 ein Zusatzvorratsmagazin 55 angeordnet, aus dem im Bedarfsfall anders ausgebildete, beispielsweise halb so große Kartonzuschnitte, über eine eigene Kartoneinzugseinrichtung 56 in den Bereich des Faltkastens 16 gebracht werden kann, der bei halb so groß ausgebildeten Kartonzuschnitten als Doppelschacht 57 ausgebildet ist. Eine derart ausgestaltete Vorrichtung ermöglicht eine schnelle Umstellung der Vorrichtung auf einen anderen Verpackungstyp, so daß langwierige Unterbrechungen nicht erforderlich sind. Außerdem läßt sich durch diese Bauweise die Leistung der Vorrichtung erhöhen.

Zum Verpacken von Einzelpackungen in ein- oder mehrreihiger Lage werden im Maschinentakt aus dem Vorratsmagazin 27 Kartonzuschnitte über die Kartoneinzugsvorrichtung 29 bis in den Bereich des Faltkastens 16 gebracht. Gleichzeitig werden in der Sammelstelle 7 zu Gruppen zusammengefaßte Einzelpackungen aufgenommen, von wo aus dann die Packungsgruppen durch den Einschieber 8 oberhalb des Kartonzuschnitts in den Bereich des Faltkastens 16 geschoben werden. Durch die Niederhalterplatte 13 werden die Einzelpackungen lagegerecht gehalten. Durch den Faltstempel 12 werden diese schließlich zusammen mit dem Zuschnitt durch den Faltkasten 16 hindurch bis in die darunter befindliche Kammer 18 im Drehteller 4 gedrückt. Die hochstehenden Laschen bzw. Randbereiche des Kartonzuschnitts werden zunächst durch die als Stechfalter ausgebildeten Seitenfalter 36, 37 und durch den Haupteinfalter 35 umgelegt, so daß die vorher mittels des Beleimungsgerätes 31 mit Leim versehenen Klebeflächen an den Laschen und Randbereichen zusammengedrückt werden. Ein im dargestellten Ausführungsbeispiel nach vorne weisender Deckel des Umkartons wird umgelegt, wenn der Drehtisch in Richtung des Pfeils 60 um einen Schritt weiterbewegt wird. Bei Mehrlagenbildung wird der Drehtisch einschließlich der von ihm getragenen Einrichtung um die Höhe der Packungslage stufenweise abgesenkt, was durch entsprechendes Höhenverstellen der Lagerachse 3 des Drehtellers geschieht.

Wenn eine fertige umverpackte Einheit auf der Abführseite des Drehtellers im Bereich der Aushebeöffnung 45 angekommen ist, wird mit Hilfe der Aushebeeinrichtung 46 die Packung ggf. bis in den Bereich des Elevators 49 abgehoben, von wo aus die Packungen dann auf das Abtransportband 5 verschoben werden können.

## Patentansprüche

1. Vorrichtung zum Abpacken von gruppierten Einzelpackungen (6), insbesondere vorverpackten Lebensmittelprodukten, wie Butter, Margarine oder dgl. in einen Umkarton oder dgl. mit einer Zuführ- und Sammeleinrichtung (1, 7) für die Einzelpackungen (6), einer Zuführ- sowie Falt- und Niederhaltereinrichtung (27, 29, 9) für Packmittel-Zuschnitte, insbesondere Kartonzuschnitte (28) zum Umschließen der Einzelpackungen (6) durch den Umkarton oder dgl. sowie einem mit der Zuführeinrichtung (1) für die Einzelpackungen (6) und der Zuführeinrichtung (27, 29) für die Packmittel-Zuschnitte (28) zusammenwirkenden, um eine im wesentlichen vertikale Achse (3) schrittweise drehbar gelagerten Drehteller (4), der zur Aufnahme von Einzelpackungsgruppen und der diese allseitig umschließenden Packmittel-Zuschnitte (28) im Umfangsbereich Aufnahmeeinrichtungen (18) aufweist, **dadurch gekennzeichnet**, daß die Aufnahmeeinrichtungen im Drehteller (4) von bis auf eine oben liegende Einfüllöffnung geschlossenen Kammern (18) gebildet sind, die durch Verdrehen des Drehtellers (4) jeweils in Ausrichtung mit oberhalb des Drehtellers (4) gelegenen Falt- und Niederhalterelementen der Falt- und Niederhaltereinrichtung (9) für die Packmittel-Zuschnitte (28) bringbar sind und die durch eine stufenweise Höhenverstellung des Drehtellers (4) einschließlich der Falteinrichtung zwecks Lagenbildung der Einzelpackungsgruppen in unterschiedlich hoch gelegene Aufnahmepositionen verstellbar sind.

2. Vorrichtung nach Anspruch 1, **dadurch gekennzeichnet**, daß der Zutransport der Einzelpackungen (6) durch die Zuführeinrichtung (1) in bezug auf den Drehtisch (4) in etwa sekantenartig erfolgt, und die Falt- und Niederhalterelemente der Falt- und Niederhaltereinrichtung (9) für die Packmittel-Zuschnitte (28) in etwa auf einer im wesentlichen parallel zur Zutransportrichtung liegenden Mittellinie des Drehtisches (4) angeordnet sind und daß schließlich für die Übergabe jeder Einzelpackungsgruppe von einer im Bereich des Drehtellers (4) durch einen Anschlag (20) begrenzten Sammelstelle (7) zu der Falt- und Niederhaltereinrichtung (9) ein querverstellbarer Einschieber (8) vorgesehen ist.

3. Vorrichtung nach Anspruch 2, **dadurch gekennzeichnet**, daß auf der Seite des Einschiebers (8) ein separat angetriebener Haupt-Einfalter (35) für einen Randbereich des Packmittel-Zuschnitts (28) und auf den beiden Längsseiten dazu Seitenfalter (36, 37) für weitere Laschen des Packmittel-Zuschnittes (28) vorgesehen sind.

4. Vorrichtung nach Anspruch 3, **dadurch gekennzeichnet**, daß die Seitenfalter (36, 37) parallelogrammartig aufgehängt sind.

5. Vorrichtung nach einem oder mehreren der Ansprüche 1 bis 4, **dadurch gekennzeichnet**, daß die Falt- und Niederhalterelemente der Falt- und Niederhaltereinrichtung (9) einen schachtförmigen Faltkasten (16), einen im Querschnitt im wesentlichen U-förmigen Faltstempel (12) und einen von einer Zylinder-Kolben-Einheit (15) beaufschlagten Niederhalterstempel (14) mit daran befestigter Niederhalterplatte (13) aufweisen.

6. Vorrichtung nach Anspruch 5, **dadurch gekennzeichnet**, daß der Faltkasten (16) geteilt ausgebildet ist und daß die Teile des Faltkastens über lösbare Riegelelemente (17) miteinander verbunden sind.

7. Vorrichtung nach einem oder mehreren der Ansprüche 1 bis 6, **dadurch gekennzeichnet**, daß die Bodenseiten der im Drehteller (4) angeordneten Kammern (18) durch eine höhenverstellbare Tischplatte (19) begrenzbar sind, die auf ihrer dem Faltschacht (16) im wesentlichen diametral gegenüberliegenden Seite eine Aushebeöffnung (45) aufweist.

8. Vorrichtung nach einem oder mehreren der Ansprüche 1 bis 7, **dadurch gekennzeichnet**, daß im Bereich der Falteinrichtung eine Unterstützungseinrichtung (43) für den Packmittel-Zuschnitt und im Bereich der Aushebeöffnung (45) eine Aushebeeinrichtung (46) angeordnet ist.

9. Vorrichtung nach Anspruch 8, **dadurch gekennzeichnet**, daß die Unterstützungseinrichtung (43) im wesentlichen von einem durch die in die Füllstellung eingeschwenkte Kammer (18) des Drehtellers (4) und in den Faltkasten (16) hineinragenden Zapfen (44) und die Aushebeeinrichtung (46) von einem durch die Aushebeöffnung (45) und die dazu ausgerichtete Kammer (18) des Drehtisches (4) hindurch bis gegebenenfalls an einen Elevator (49) verfahrbaren Stempel (47) mit Halteplatte (48) gebildet ist.

10. Vorrichtung nach Anspruch 8 oder 9, **dadurch gekennzeichnet**, daß die Unterstützungseinrichtung (43) und die Aushebeeinrichtung (46) über ein gemeinsames Brückenteil (52) miteinander verbunden sind.

11. Vorrichtung nach Anspruch 10, **dadurch gekennzeichnet**, daß das Brückenteil (52) an einer parallel zur Lagerachse (3) des Drehtellers (4) verlaufenden und unabhängig höhenverstellbar angetriebenen Achsstange (53) gelagert ist.

12. Vorrichtung nach einem oder mehreren der Ansprüche 1 bis 11, **dadurch gekennzeichnet**, daß die Zuführeinrichtung (1) für die Einzelpackungen von einem Zutransportband (2) gebildet ist, das über den Drehteller (4) hinausgeführt ist und auf der abführenden Seite des Drehtellers gleichzeitig als Abtransportband (5) ausgebildet ist.

13. Vorrichtung nach einem oder mehreren der Ansprüche 1 bis 12, **dadurch gekennzeichnet**, daß im wesentlichen unmittelbar seitlich neben dem Zutransportband (2) ein einen Stapel von Karton-Zuschnitten (28) aufnehmendes Vorratsmagazin (27) angeordnet ist.

14. Vorrichtung nach Anspruch 13, **dadurch gekennzeichnet**, daß zwischen dem Vorratsmagazin (27) und dem Drehteller (4) eine Kartonvorzugs-Einrichtung (29) mit einem Beleimungsgerät (31) und gegebenenfalls einer Codiereinrichtung (32) angeordnet ist.

15. Vorrichtung nach Anspruch 12, **dadurch gekennzeichnet**, daß im wesentlichen unmittelbar seitlich neben dem Abtransportband (5) ein Zusatz-Vorratsmagazin (55) für anders ausgebildete Karton-Zuschnitte angeordnet ist, von dem aus der entsprechend angepaßte Faltkasten (16) der Falteinrichtung (9) mit den anderen Karton-Zuschnitten beliefert werden kann.

16. Vorrichtung nach Anspruch 15, **dadurch gekennzeichnet**, daß der Faltkasten (16) als Doppelschacht (57) ausgebildet ist.

## Claims

1. Apparatus for packing grouped individual packages (6), especially prepacked food products such as butter, margarine or the like, into a surrounding cardboard box or the like, with a feeding and collecting device (1, 7) for the individual packages (6), a feeding, folding and hold-down device (27, 29, 9) for packaging blanks, especially box blanks (28) for surrounding the individual packages (6) by means of the surrounding cardboard box or the like, and with a turntable (4) which interacts with the feeding device (1) for the individual packages (6) and the feeding device (27, 29) for the packaging blanks (28), is mounted in such a way as to be rotatable stepwise about an essentially vertical spindle (3) and has in the peripheral region receiving devices (18) to receive individual-package groups and the packaging blanks which surround these on all sides, characterized in that the receiving devices in the turntable (4) are formed by chambers (18) which, apart from an introduction opening situated at the top, are closed, can, by rotation of the turntable (4), each be brought into alignment with folding and hold-down elements, situated above the turntable (4), of the folding and hold-down device (9) for the packaging blanks (28) and, to form layers from the individual-package groups, can be adjusted by means of a stepwise vertical adjustment of the turntable (4) together with the folding device into receiving positions at different heights.

2. Apparatus according to Claim 1, characterized in that the inward transport of the individual packages (6) by the feeding device (1) takes place approximately in the manner of a secant in relation to the turntable (4), and the folding and hold-down elements of the folding and hold-down device (9) for the packaging blanks (28) are arranged approximately on a centre line of the turntable (4), said centre line lying essentially parallel to the direction of inward transport, and in that, finally, a transversely displaceable push-in device (8) is provided to transfer each individual-package group from a collecting location (7), bounded in the region of the turntable (4) by a stop (20), to the folding and hold-down device (9).

3. Apparatus according to Claim 2, characterized in that a separately driven main fold-in device (35) for an edge region of the packaging blank (28) is provided on the side where the push-in device (8) is situated and lateral folders (36, 37) for further flaps of the packaging blank (28) are provided on the two associated longitudinal sides.

4. Apparatus according to Claim 3, characterized in that the side folders (36, 37) are suspended parallelogram-fashion.

5. Apparatus according to one or more of Claims 1 to 4, characterized in that the folding and hold-down elements of the folding and hold-down device (9) have a folding box (16) in the form of a well, a folding ram (12) of essentially U-shaped cross-section and a hold-down ram (14) which is acted upon by a cylinder-piston unit (15) and has a hold-down plate (13) attached to it.

6. Apparatus according to Claim 5, characterized in that the folding box (16) is of divided construction and in that the parts of the folding box are connected to one another by way of releasable locking elements (17).

7. Apparatus according to one or more of Claims 1 to 6, characterized in that the bottom sides of the chambers (18) arranged in the turntable (4) can be bounded by a vertically adjustable table plate (19) which has a lift-out opening (45) on its side which is essentially diametrically opposite the folding well (16).

8. Apparatus according to one or more of Claims 1 to 7, characterized in that a supporting device (43) for the packaging blank is arranged in the region of the folding device, and a lift-out device (46) is arranged in the region of the lift-out opening (45).

9. Apparatus according to Claim 8, characterized in that the supporting device (43) is essentially formed by a spigot (44) projecting through the chamber (18) of the turntable (4) when the said chamber has been pivoted into the filling position and projecting into the folding box (16), and the lift-out device (46) is formed by a ram (47) which can be moved through the lift-out opening (45) and the chamber (18) of the turntable (4) when the said chamber is in alignment with the said lift-out opening, if required as far as an elevator (49), and has a holding plate (48).

10. Apparatus according to Claim 8 or 9, characterized in that the supporting device (43) and the lift-out device (46) are connected to one another by a common bridge piece (52).

11. Apparatus according to Claim 10, characterized in that the bridge piece (52) is mounted on a spindle rod (53) which extends parallel to the bearing spindle (3) of the turntable (4) and can be driven in an independently vertically adjustable manner.

12. Apparatus according to one or more of Claims 1 to 11, characterized in that the feeding device (1) for the individual packages is formed by an inward transport belt (2) which is extended beyond the turntable (4) and, on the delivery side of the turntable, is simultaneously designed as a delivery belt (5).

13. Apparatus according to one or more of Claims 1 to 12, characterized in that a magazine (27) which holds a stack of cardboard-box blanks (28) is arranged essentially directly to the side of the inward transport belt (2).

14. Apparatus according to Claim 13, characterized in that a board advance device (29) with a gluing unit (31) and, if required, a coding device (32) is arranged between the magazine (27) and the turntable (4).

15. Apparatus according to Claim 12, characterized in that an additional magazine (55) for cardboard-box blanks of different design is arranged essentially directly to the side of the delivery belt (5), and, from this magazine, the correspondingly adapted folding box (16) of the folding device (9) can be supplied with the different cardboard-box blanks.

16. Apparatus according to Claim 15, characterized in that the folding box (16) is designed as a double well (57).

## Revendications

1. Dispositif pour emballer des emballages unitaires (6) groupés, en particulier des produits alimentaires préemballés, tels que du beurre, de la margarine ou analogues, dans un carton d'emballage ou analogue, avec un dispositif (1, 7) d'alimentation et de rassemblement pour les emballages unitaires (6), un dispositif (27, 29, 9) d'alimentation ainsi que de pliage et de serrage pour les coupons de matériau d'emballage, en particulier des coupons de carton (28) pour envelopper les emballages unitaires (6) avec le. carton d'emballage ou analogue ainsi qu'avec un plateau tournant (4) tournant pas à pas autour d'un axe sensiblement vertical (3), coopérant avec le dispositif (1) d'alimentation pour les emballages unitaires (6) et le dispositif (27, 29) d'alimentation pour les coupons de matériau d'emballage (28), qui présente dans sa région périphérique des dispositifs de réception (18) pour recevoir des groupes d'emballages unitaires et de coupons de matériau d'emballage (28) entourant ceux-ci de tous les côtés, caractérisé en ce que les dispositifs de réception dans le plateau tournant (4) sont formés par des chambres (18) fermées jusqu'à une ouverture de remplissage placée en haut, qui peuvent, par rotation du plateau tournant (4), être amenées en alignement avec des éléments de pliage et de serrage du dispositif de pliage et de serrage (9) pour les coupons de matériau d'emballage (28) situés au-dessus du plateau tournant (4), et qui peuvent être déplacées dans des positions de réception situées à différentes hauteurs par un réglage en hauteur pas à pas du plateau tournant (4) y compris du dispositif de pliage pour former des couches de groupes d'emballages unitaires.

2. Dispositif suivant la revendication 1, caractérisé en ce que l'entrée des emballages unitaires (6) à travers le dispositif d'alimentation (1) est réalisée en direction sécante par rapport à la table tournante (4) et en ce que les éléments de pliage et de serrage du dispositif de pliage et de serrage (9) pour les coupons de matériau d'emballage (28) sont disposés sensiblement sur une ligne centrale de la table tournante (4) orientée essentiellement parallèlement à la direction d'entrée, et enfin en ce qu'il est prévu un poussoir (8) déplaçable transversalement pour le transfert de chaque groupe d'emballages unitaires depuis le lieu de rassemblement (7) limité par une butée (20) dans la région du plateau tournant (4) jusqu'au dispositif de pliage et de serrage (9).

3. Dispositif suivant la revendication 2, caractérisê en ce qu'il est prévu sur le côté du poussoir (8) une plieuse principale (35) entraînée séparément pour une région de bord du coupon de matériau d'emballage (28) et sur les deux côtés longitudinaux de celui-ci des plieuses latérales (36, 37) pour d'autres languettes du coupon de matériau d'emballage (28).

4. Dispositif suivant la revendication 3, caractérisé en ce que les plieuses latérales (36, 37) sont suspendues en forme de parallélogrammes.

5. Dispositif suivant une ou plusieurs des revendications 1 à 4, caractérisé en ce que les éléments de pliage et de serrage du dispositif de pliage et de serrage (9) présentent un caisson de pliage (16) en forme de puits, un poinçon de pliage (12) ayant une section transversale essentiellement en forme de U et un poinçon de serrage (14) actionné par une unité à piston-cylindre (15), auquel est fixé un serre-flan (13).

6. Dispositif suivant la revendication 5, caractérisé en ce que le caisson de pliage (16) est constitué de plusieurs parties et en ce que les parties du caisson de pliage sont assemblées l'une à l'autre au moyen d'éléments de verrouillage desserrables (17).

7. Dispositif suivant une ou plusieurs des revendications 1 à 6, caractérisé en ce que les côtés de fond des chambres (18) disposées dans le plateau tournant (4) peuvent être limités par une table (19) déplaçable en hauteur, qui présente une ouverture d'éjection (45) sur son côté essentiellement diamétralement opposé au puits depliage (16).

8. Dispositif suivant une ou plusieurs des revendications 1 à 7, caractérisé en ce qu'un dispositif de support (43) pour le coupon de matériau d'emballage est disposé dans la région du dispositif de pliage et un dispositif d'éjection (46) dans la région de l'ouverture d'éjection (45).

9. Dispositif suivant la revendication 8, caractérisé en ce que le dispositif de support (43) est essentiellement formé par un tourillon (44) pénétrant à travers la chambre (18) du plateau tournant (4) basculée en position de remplissage et dans le caisson de pliage (16), et le dispositif d'éjection (46) par un poinçon (47) avec une plaque de maintien (48) déplaçable à travers l'ouverture d'éjection (45) et les chambres (18) de la table tournante (4) alignées avec celle-ci jusqu'à éventuellement un élévateur (49).

10. Dispositif suivant la revendication 8 ou 9, caractérisé en ce que le dispositif de support (43) et le dispositif d'éjection (46) sont reliés l'un à l'autre par une pièce de pontage (52) commune.

11. Dispositif suivant la revendication 10, caractérisé en ce que la pièce de pontage (52) est posée sur une tige axiale motorisée (53) disposée parallèlement à l'axe (3) des paliers du plateau tournant (4) et est déplaçable en hauteur de façon indépendante.

12. Dispositif suivant une ou plusieurs des revendications 1 à 11, caractérisé en ce que le dispositif d'alimentation (1) pour les emballages unitaires est formé par une bande transporteuse d'entrée (2), qui est conduite au-dessus du plateau tournant (4) et qui constitue en même temps une bande transporteuse de sortie (5) sur le côté de sortie du plateau tournant.

13. Dispositif suivant une ou plusieurs des revendications 1 à 12, caractérisé en ce qu'un magasin de stockage (27) recevant une pile de coupons de carton (28) est disposé essentiellement immédiatement à côté de la bande transporteuse d'entrée (2).

14. Dispositif suivant la revendication 13, caractérisé en ce qu'un dispositif d'avance des cartons (29) avec un appareil d'encollage (31) et éventuellement un dispositif d'encodage (32) est disposé entre le magasin de stockage (27) et le plateau tournant (4).

15. Dispositif suivant la revendication 12, caractérisé en ce qu'essentiellement immédiatement à côté de la bande transporteuse de sortie (5) est disposé un magasin de stockage d'appoint (55) pour des coupons de carton ayant d'autres configurations, à partir duquel le caisson de pliage correspondant approprié (16) du dispositif de pliage (9) peut être alimenté avec les autres coupons de carton.

16. Dispositif suivant la revendication 16, caractérisé en ce que le caisson de remplissage (16) peut être configuré en double puits (57).
